# EUROPÄISCHE PATENTSCHRIFT

(11) **EP 2 752 256 B1**
(45) Veröffentlichungstag und Bekanntmachung des Hinweises auf die Patenterteilung: **15.06.2016**
(21) Anmeldenummer: 13305005.4
(22) Anmeldetag: 07.01.2013
(51) Int. Cl.: B21D 15/04, B21D 15/06

(54) **Vorrichtung zum Wellen eines Rohres**
Device for corrugating a pipe
Dispositif pour le formage d'ondulations sur un tuyau

(43) Veröffentlichungstag der Anmeldung: 09.07.2014
(73) Patentinhaber: Nexans, 75008 Paris (FR)
(72) Erfinder: Lange, Nico, 31515 Wunstorf (DE); Reiter, Christian, 31157 Sarstedt (DE); Schulz, Holger, 30167 Hannover (DE); Dr. Frohne, Christian, 30657 Hannover (DE); Meyer, Michael, 30938 Burgwedel (DE)
(74) Vertreter: Döring, Roger

(56) Entgegenhaltungen:
- EP-B1- 1 084 774
- DE-A1- 4 137 275
- DE-B- 1 086 314
- FR-A- 1 321 153
- JP-A- S62 114 731
- US-A- 3 387 477

## Beschreibung

Die Erfindung bezieht sich auf eine Vorrichtung zum Einprägen einer Wellung in ein aus Metall bestehendes, glattes Rohr gemäß dem Oberbegriff des Patentanspruchs 1.

Eine derartige Vorrichtung geht beispielsweise aus der JP S62 114 731 A hervor.

Eine solche Vorrichtung wird zur Herstellung gut biegbarer Rohre aus Metall eingesetzt, die beispielsweise aus Stahl, Kupfer oder Aluminium bestehen. Solche Rohre können beispielsweise im Aufbau von elektrischen oder optischen Kabeln oder als elektrische Leiter von Hochfrequenz-Kabeln oder zum Transport von fließfähigen Medien eingesetzt werden. Die Wellung kann wendelförmig oder ringförmig ausgeführt sein. Das Maß der Biegbarkeit hängt wesentlich von der Tiefe der Wellung ab, d. h. von der radialen Differenz zwischen den Wellenbergen und den Wellentälern.

Bei der bekannten Vorrichtung nach der EP 1 084 774 B1 wird ein Rohr aus einem längseinlaufenden Metallband geformt, das an einem Längsschlitz verschweißt wird. Das dadurch erhaltene, glatte Rohr wird anschließend in einer Welleinrichtung quer zu seiner Längsrichtung gewellt. Unmittelbar vor der mit einer Wellerscheibe ausgerüsteten Welleinrichtung ist eine als Wellerbuchse bezeichnete Führungsbuchse angebracht, deren Innendurchmesser nahezu gleich dem Außendurchmesser des glatten Rohres ist. Das aus der Welleinrichtung austretende gewellte Rohr wird durch eine mit der Welleinrichtung verbundene, langgestreckte Hohlwelle bewegt, die mit einem Elektromotor verbunden ist. Die Hohlwelle umgibt das gewellte Rohr mit Abstand.

Die US 3,387,477 A beschreibt eine Vorrichtung zum Wellen eines Rohres, welche drei jeweils um 120° gegeneinander versetzte Rollen mit Gewindegängen aufweist, die auf ihren Oberflächen angebracht sind. Beim Betrieb der Vorrichtung wird das zu wellende Rohr zwischen den drei Rollen hindurchgeführt, welche dabei jeweils um ihre Achse gedreht werden. Durch die Gewindegänge wird eine Wellung in das Rohr gedrückt. Eine das gewellte Rohr umgebende Buchse hat drei in Umfangsrichtung versetzte Ausnehmungen, durch welche die Rollen hindurchragen. Sie soll ein Ausbeulen des Rohres sowie ein Zusammenfallen desselben verhindern.

Aus der DE 1 086 314 geht eine Vorrichtung zum Wellen des Mantels eines elektrischen Kabels hervor, die einen Block aufweist, an dem ein um die Achse der Vorrichtung drehbarer Metallring angebracht ist, durch welchen beim Betrieb der Vorrichtung eine Wellung in den in axialer Richtung bewegten Mantel gedrückt wird. Eine in Bewegungsrichtung des Mantels vor dem Metallring angeordnete und eine in Bewegungsrichtung hinter demselben angebrachte Buchse sind über Kugellager mit einer Halterung verbunden, an welcher der Metallring angebracht ist.

In der eingangs erwähnten JP S62 114 731 A ist eine Vorrichtung zum Eindrücken einer Wellung in ein zunächst glattes Rohr beschrieben, bei welcher vor einer mit einem Wellerkopf ausgerüsteten Welleinrichtung eine Führungsbuchse für das noch glatte Rohr und hinter der Welleinrichtung eine Stützbuchse für das gewellte Rohr angebracht sind. Die Stützbuchse ist unter Zwischenschaltung von mechanisch festen Bauteilen fest mit dem Wellerkopf der Vorrichtung verbunden.

Der Erfindung liegt die Aufgabe zugrunde, die eingangs geschilderte Vorrichtung so zu gestalten, daß die Abmessungen des gewellten Rohres insbesondere auch bei einer relativ tiefen Wellung mit erhöhter Formgenauigkeit bzw. Rundheit eingehalten werden können.

Diese Aufgabe wird durch eine Vorrichtung mit den Merkmalen des Patentanspruchs 1 gelöst.

Die hinter der Welleinrichtung angeordnete Stützbuchse, die axial kurz gehalten werden kann, stellt für das Rohr bereits während des Wellvorgangs, bei welchem dasselbe in radialer Richtung erheblich belastet wird, eine Art Festpunkt dar. Die Stützbuchse stellt sicher, daß das Rohr schon beim Wellen, aber insbesondere nach dem Verlassen der Welleinrichtung in radialer Richtung nicht aus seiner gewünschten zentralen Position herausgelangen kann. Das die Welleinrichtung verlassende und in Abzugsrichtung bewegte Rohr hat dadurch auf seiner ganzen Länge eine gleichmäßige bzw. gleichbleibende Wellung und ebenso gleichmäßige bzw. gleichbleibende Abmessungen. Wegen der sehr genauen Führung des Rohres durch die Stützbuchse beim und nach dem Wellen, können mit besonderem Vorteil dünnwandige Rohre gewellt werden und es ist auch möglich, eine tiefere Wellung zu erzeugen, die für hochflexible Rohre von Bedeutung ist. Die eng am gewellten Rohr anliegende Stützbuchse hat den weiteren Vorteil, daß die vor der Welleinrichtung angebrachte Führungsbuchse nicht dicht am glatten Rohr anliegen muß, sondern als reines Führungselement durchaus auch eine gegenüber dem Außendurchmesser des glatten Rohres größere lichte Weite haben kann.

Ein Ausführungsbeispiel des Erfindungsgegenstandes ist in den Zeichnungen dargestellt.

Es zeigen:
Fig. 1 schematisch eine Anordnung zur Herstellung eines gewellten Rohres.
Fig. 2 eine in der Anordnung nach Fig. 1 einsetzbare Vorrichtung nach der Erfindung in vergrößerter Darstellung.

Mit einer Anordnung nach Fig. 1 soll ein glattes Rohr 1 aus Metall mit einer quer zu seiner Längsrichtung verlaufenden Wellung versehen werden. Auf welche Art und Weise das Rohr 1 hergestellt wurde, ist hier unerheblich. Es kann beispielsweise aus Stahl oder Kupfer oder Aluminium bestehen. Die in einer Welleinrichtung 2 zu erzeugende Wellung kann ringförmig oder wendelförmig ausgeführt sein.

Das Rohr 1 wird beispielsweise mittels einer nur schematisch angedeuteten Abzugseinrichtung 3 in Richtung des Pfeiles 4 bewegt und dadurch im dargestellten

Ausführungsbeispiel durch die Welleinrichtung 2 geschoben. In Bewegungsrichtung gesehen, ist vor der Welleinrichtung 2 eine Führungsbuchse 5 angeordnet, durch welche das glatte Rohr 1 hindurchgeführt ist. Das in Bewegungsrichtung aus der Welleinrichtung 2 austretende, gewellte Rohr 6 ist durch eine Stützbuchse 7 geführt, die unmittelbar hinter der Welleinrichtung 2 angeordnet ist. Das gewellte Rohr 6 kann auf eine Spule 8 aufgewickelt werden.

Die Vorrichtung nach der Erfindung wird im Folgenden anhand von Fig. 2 näher erläutert:
Die in der Vorrichtung eingesetzte Welleinrichtung 2 ist grundsätzlich bekannt. Es werden daher nur die für das Verständnis der Erfindung erforderlichen Teile derselben erläutert. Zu der Welleinrichtung 2 gehört ein Wellerkopf 9, der als Ringscheibe mit einer zentralen Öffnung ausgeführt ist: In der zentralen Öffnung ist eine Wellerscheibe 10 drehbar gelagert, beispielsweise mittels eines Kugellagers 11. Die Wellerscheibe 10 hat einen radial nach innen weisenden Vorsprung 12, durch welchen beim Betrieb der Vorrichtung die Wellung in das glatte Rohr 1 gedrückt wird.

Die Wellerscheibe 10 ist entsprechend Fig. 2 exzentrisch zur Achse A des Rohres 1 bzw. des gewellten Rohres 6 angeordnet. Die Achsen von Wellerscheibe 10 und Rohr 1 bzw. 6 verlaufen also mit Abstand parallel zueinander. Beim Betrieb der Vorrichtung werden der Wellerkopf 9 und die von demselben mitgenommene Wellerscheibe 10 in Umfangsrichtung um das Rohr 1 herumgedreht. Dabei drückt der Vorsprung 12 der Wellerscheibe 10 die Wellung in das Rohr 1, das gleichzeitig in Richtung des Pfeiles 4 durch die Welleinrichtung 2 geschoben wird.

Die Stützbuchse 7 ist unmittelbar neben bzw. in Abzugsrichtung hinter der Welleinrichtung 2 angeordnet, und zwar zentrisch zur Achse A des Rohres 1 bzw. 6. Sie ist ohne Befestigung am Wellerkopf 9 in der Vorrichtung angebracht. Die Stützbuchse 7 kann beispielsweise aus einem Kunststoff, wie Polyethylen oder Polyamid, oder auch aus Metall, beispielsweise einer Bronzelegierung, bestehen.

Die Stützbuchse 7 umgibt das gewellte Rohr 6 möglichst eng, ohne allerdings so eng an demselben anzuliegen, daß die Bewegung des gewellten Rohres 6 in seiner Längsrichtung beeinträchtigt wird. Sie ist für das gewellte Rohr 6 bereits während des Wellvorgangs eine Art Festpunkt, weil dasselbe während des Wellens und auch danach durch die Stützbuchse 7 in einer zentrischen Lage gehalten wird. Wegen dieser Funktion der Stützbuchse 7 braucht die Führungsbuchse 5 nicht mehr dicht am glatten Rohr 1 anzuliegen. Das ist in Fig. 2 durch einen Luftspalt zwischen Rohr 1 und Führungsbuchse 5 angedeutet. Die Führungsbuchse 5 dreht nicht mit der Welleinrichtung 2 mit. Sie ist dementsprechend über ein Drehlager 13 gegenüber derselben abgestützt.

Die Stützbuchse 7 ist mit Vorteil in axialer Richtung relativ kurz ausgeführt. Sie kann beispielsweise eine Breite haben, die bei einer ringförmigen Wellung etwa dem Abstand von zwei hintereinander folgenden Wellenbergen oder bei einer wendelförmigen Wellung etwa dem Doppelten der Wellsteigung entspricht.

## Patentansprüche

1. Vorrichtung zum Einprägen einer Wellung in ein aus Metall bestehendes, glattes Rohr, die sich quer zur Längsrichtung des Rohres mit in Umfangsrichtung desselben verlaufenden Wellenbergen und Wellentälern erstreckt, welche eine mit einem um seine Achse drehbaren Wellerkopf (9) ausgerüstete Welleinrichtung (2) mit einem in Arbeitsposition in Umfangsrichtung umlaufenden, die Wellung erzeugenden Vorsprung aufweist, bei welcher vor der Welleinrichtung (2) eine Führungsbuchse (5) zur Führung des in seiner Längsrichtung bewegten, glatten Rohres angebracht ist und bei welcher unmittelbar hinter der Welleinrichtung (2) eine Stützbuchse (7) angeordnet ist, welche das die Welleinrichtung (2) in Abzugsrichtung verlassende gewellte Rohr (6), ohne Beeinträchtigung der Bewegung desselben in seiner Längsrichtung, umschließt, **dadurch gekennzeichnet, daß** die Stützbuchse (7) ohne Befestigung am Wellerkopf (9) in der Vorrichtung angebracht ist.

## Claims

1. Device for imparting a corrugation into a smooth metal pipe which extends transversely of the longitudinal direction of the pipe with wave peaks and wave valleys extending in a circumferential direction of the pipe, which comprises a corrugating unit (2) with a projection (9) which has a protrusion rotating in the circumferential direction in the position of operation, wherein in front of the corrugating unit (2) a guide sleeve (5) is mounted for guiding the smooth metal pipe which is moved in the longitudinal direction of the pipe and wherein a support sleeve (7) is arranged immediately behind the corrugating unit (2) which tightly surrounds the corrugated pipe (6) leaving the corrugating unit (2) in the pulling off direction without impairing the movement of the pipe in its longitudinal direction, **characterized in that** the support sleeve (7) is mounted without being attached to said corrugating unit (2) of the device.

## Revendications

1. Dispositif pour le gaufrage d'une ondulation dans un tube lisse constitué de métal, qui s'étend transversalement à la direction longitudinale du tube avec des sommets d'ondulation et des creux d'ondulation s'étendant dans la direction périphérique du tube, le dispositif présentant un dispositif de formation d'ondulation (2) équipé d'une tête d'ondulation (9) pouvant tourner autour de son axe avec une saillie générant l'ondulation, tournant dans la direction périphérique dans la position de travail, dans lequel, avant le dispositif de formation d'ondulation (2), une douille de guidage (5) est montée de manière à guider le tube lisse déplacé dans sa direction longitudinale et dans lequel directement derrière le dispositif de formation d'ondulation (2) est disposée une douille de support (7), qui entoure le tube ondulé (6) quittant le dispositif de formation d'ondulation (2) dans la direction de traction sans affecter le déplacement du tube dans sa direction longitudinale, **caractérisé en ce que** la douille de support (7) est montée dans le dispositif sans être fixée à la tête d'ondulation (9).
